# EUROPÄISCHE PATENTANMELDUNG

(11) **EP 2 104 086 A1**
(43) Veröffentlichungstag der Anmeldung: **23.09.2009**
(21) Anmeldenummer: 09460010.3
(22) Anmeldetag: 05.03.2009
(51) Int. Cl.: G09F 7/00, G09F 7/18

(54) **Verkehrsschild**

(30) Priorität: 17.03.2008 PL 11735608
(71) Anmelder: PPUH "Erplast", 85-778 Bydgoszcz (PL)
(72) Erfinder: Die Erfindernennung liegt noch nicht vor
(74) Vertreter: Jankowski, Piotr

(57) **Zusammenfassung**

Gegenstand des Gebrauchsmusters ist Verkehrsschild von Verkehrszeichen, insbesondere seine Konstruktion, die eine erhöhte Beständigkeit der Verkehrsschildoberfläche gegen Deformationen infolge von sich ändernden Wetterverhältnissen aufweist und für die Konstruktion von Verkehrszeichen und - tafeln, Werbetafeln und anderen Tafeln bestimmt ist, welche auf Stützkonstruktionen im Straßenbereich aufgestellt werden.

Der Schild nach dem Muster ist **dadurch gekennzeichnet, dass** es in dem Querschnitt die Form eines Quaderkörpers hat, welcher aus zwei gegenseitig paralellen Metallplatten /1/ und /2/, in einem gewissen Abstand voneinander lokalisiert, besteht, die miteinander durch einen Abstandshalter /3/ und eine Klebschicht /4/ verbunden sind, und eine konstruktive Ganzheit des Schildkörpers bilden.

## Beschreibung

Gegenstand des Gebrauchsmusters ist Verkehrsschild von Verkehrszeichen, insbesondere seine Konstruktion, die eine erhöhte Beständigkeit der Verkehrsschildoberfläche gegen Deformationen infolge von sich ändernden Wetterverhältnissen aufweist und für den Bau von Verkehrszeichen und -tafeln, Werbetafeln und anderen Tafeln bestimmt ist, welche auf Stützkonstruktionen im Straßenbereich aufgestellt werden.

Aus der Patentliteratur sind mir Informationstafeln und Werbetafeln mit den Eintragungsnummern 3114,3872 sowie 6677 sowie ein Verkehrsschild Nr. 5111 bekannt, die zur Aufstellung an den Straßen bestimmt sind, als flache einschichtige Flächen aus Metallblech mit Korrosionsschutz und profilierten Rändern sowie mit zusätzlichen Profilen, die an die Oberfläche des einschichtigen Schildes zur seiner Versteifung und Befestigung zur Stützkonstruktion montiert werden.

Der Schild nach dem Muster ist dadurch gekennzeichnet, dass er in dem Querschnitt die Form eines Quaderkörpers hat, welcher aus zwei gegenseitig paralellen Platten, in einem gewissen Abstand voneinander, besteht, die miteinander durch einen Abstandshalter in Form von einem Körper aus EPS- oder PUR-Platte und eine Klebschicht verbunden sind, und eine konstruktive Ganzheit des Schildkörpers bilden.

Der Vorteil des Verkehrsschildes gemäß dem Muster sind die Möglichkeit, die Flachheit und damit die Leserlichkeit des linhalts der Informationszeichen unabhängig von den Wetterverhältnissen (starker Wind) zu behalten, sowie die Sicherheit der Konstruktion für die Verkehrsteilnehmer.

Der Gegenstand des Musters wurde in der Zeichnung dargestellt, in der kompletter Schild im Querschnitt zu sehen ist.
Die Konstruktion des Schildes besteht aus einer metallischen Frontplatte 1 , die von außen mit einer vorteilhaft selbstklebenden Reflexfolie 5 beklebt ist, die Ränder der Metallplatten 1 und 2 sind dagegen im Umfang mit einem Randprofil als U-Profil 6 gesichert, und die hintere Metallplatte 2 ist dagegen mit horizontalen U-Profilen 7 ausgerüstet.
Die metallische Frontplatte 1 und die hintere Metallplatte 2 liegen in einer gewissen Entfernung voneinander und sind mit einem Abstandshalter der Platte 3 durch beidseitges Kleben mit einem Kleber 4 fest verbunden, und dadurch eine Schichtkonstruktion des Schildkörpers bilden.
Der Verkehrsschild von Verkehrszeichen gemäß dem Muster kann aus einer Platte oder aus miteinander verbundenen Segmenten asusgeführt werden, die vertikal und horizontal trennbar sind.

## Patentansprüche

1. Der Schild von Verkehrszeichen, bestehend aus einer im Umfang mit einem profilierten Rand versteiften Frontplatte und aus Befestigungshaltern nach dem Muster, ist **dadurch gekennzeichnet, dass** er in dem Querschnitt die Form eines Quaderkörpers hat, welcher aus zwei paralellen Metallplatten /1/ und /2/, in einem gewissen Abstand voneinander lokalisiert, besteht, die miteinander durch einen Abstandshalter /3/ und eine Klebschicht /4/ fest verbunden sind, und eine konstruktive Ganzheit des Schildkörpers bilden
